# EUROPÄISCHE PATENTSCHRIFT

(11) **EP 0 126 732 B1**
(45) Veröffentlichungstag und Bekanntmachung des Hinweises auf die Patenterteilung: **23.12.1987**
(21) Anmeldenummer: 83902519.4
(22) Anmeldetag: 28.07.1983
(51) Int. Cl.: E01H 5/06, A01B 59/048, A01B 63/108, E02F 3/76

(54) **VORRICHTUNG ZUR BEFESTIGUNG EINES ARBEITSGERÄTES AN EINEM FAHRZEUG**
DEVICE FOR ATTACHING A TOOL TO A VEHICLE
DISPOSITIF POUR FIXER UN OUTILLAGE A UN VEHICULE

(30) Priorität: 30.07.1982 AT 2956/82
(43) Veröffentlichungstag der Anmeldung: 05.12.1984
(73) Patentinhaber: Bombardier-Rotax-Wien Produktions- und Vertriebsgesellschaft m.b.H., A-1210 Wien (AT)
(72) Erfinder: RANNER, Dietrich, A-5020 Salzburg (AT)
(74) Vertreter: Schmidt-Evers, Jürgen, Dipl.-Ing.; Barger, Erich, Dipl.-Ing.
(86) Internationale Anmeldenummer: AT8300023
(87) Internationale Veröffentlichungsnummer: WO8400570

## Beschreibung

Die Erfindung betrifft eine Vorrichtung zur Befestigung eines Arbeitsgerätes, z. B. der Schar eines Schneepfluges, an einem Fahrzeug, mit einem am Fahrzeug um eine waagrechte, quer zur Fahrzeuglängsrichtung verlaufende Hauptachse verschwenkbaren Grundrahmen, der an seinem Vorderende durch ein Kugel- oder Kardangelenk allseitig schwenkbar mit dem Arbeitsgerät verbunden ist, wobei die üblichen zur Einstellung der Arbeitslage des Arbeitsgerätes um die vertikale und die horizontalen, parallel und quer zur Fahrzeuglängsrichtung verlaufenden Achsen vorgesehenen hydraulischen Zylinder unmittelbar am Arbeitsgerät angreifen.

Eine Vorrichtung dieser Art ist durch die DE-B-1 484 723 bekannt geworden, bei der das Arbeitsschild mittels eines einen Abstand von der Fahrzeuglängsmittelebene aufweisenden Kugelgelenkes an einem, wie üblich, um eine quer zum Fahrzeug angeordnete waagrechte Achse der Höhe nach verschwenkbaren Grundrahmen angebracht und mittels am Schild angreifender hydraulischer Zylinder um das Kugelgelenk allseitig verschwenkbar ist. Diese Bauart erfordert verwickelten Aufbau der Führungen und läßt nur geringe Schwenkwinkel um die Vertikale und um die Längsmittelachse zu.

Bei einer durch die US-A-3 749 182 vorbeschriebenen Einrichtung ist das Arbeitsschild in der Mitte unten mittels eines Kugelgelenkes unmittelbar und oben über einen Lenker mit dem heb-und senkbaren Grundrahmen verbunden. Das Arbeitsschild ist um die ideelle Achse, die durch das Kugelgelenk und das Gelenk zwischen Arbeitsschild und Lenker geht, mittels hydraulischer Zylinder verschwenkbar. Durch den Lenker ist diese ideelle Schwenkachse so geführt, daß sie sich auf dem Mantel eines gedachten Kegels bewegen kann, dessen Spitze im Kugelgelenk liegt und dessen Achse durch das Gelenk zwischen Lenker und Hauptrahmen geht. Insoweit liegt eine Zwangsführung vor, die nur geringe Bewegungsfreiheit für das Arbeitsschild bedeutet.

Beide Vorrichtungen weisen den Nachteil auf, daß jede Betätigung eines hydraulischen Zylinders eine allgemeine Bewegung des Schildes herbeiführt. Es ist also, ausgenommen die reine Höhenverstellung, nicht möglich, die Neigung des Schildes um eine lotrechte Achse zu ändern, ohne daß gleichzeitig auch die Höhe und die Neigung um eine waagrechte Achse verändert wird.

Die AT-B-340 994 offenbart eine Vorrichtung, bei der das Arbeitsgerät je für sich um eine der drei senkrecht aufeinander stehenden Raumachsen schwenkbar ist. Zu diesem Zweck weist die Vorrichtung vier Rahmen auf, die aufeinanderfolgend miteinander gelenkig verbunden sind. Die Gelenkachsen verlaufen hierbei jeweils parallel zu einer der Raumachsen. Um die erheblichen Kräfte vom Fahrzeug auf das Bearbeitungsgerät zu übertragen, ist es daher notwendig, die Rahmen entsprechend kräftig auszuführen. Neben den dadurch bedingten hohen Produktionskosten wirkt sich das enorme Gewicht der Einrichtung besonders negativ auf die Schwerpunktlage des Fahrzeuges aus.

Um eine den bekannten Bauarten überlegene Einrichtung zu schaffen, ist erfindungsgemäß bei der Vorrichtung der eingangs erwähnten Art das Gelenk am Grundrahmen mittig angeordnet und am Vorderende des Grundrahmens ist ein um eine parallel zur Hauptachse verlaufende Achse schwenkbarer Lenker angeordnet, der etwa senkrecht zum Grundrahmen nach oben gerichtet und mit dem Arbeitsgerät mittels eines etwa parallel zur Fahrzeuglängsrichtung verlaufenden Lenkers verbunden ist, wobei ein parallel zur Hauptachse angeordneter hydraulischer Zylinder einerseits am oberen Ende des Lenkers und andererseits an einer Konsole des Arbeitsgerätes angreift.

In der Zeichnung ist der Gegenstand der Erfindung in einer beispielsweisen Ausführungsform schematisch im Längsschnitt und in Draufsicht dargestellt.

Ein Grundrahmen 1 ist um eine Hauptachse 2 höhenverschwenkbar am nicht dargestellten Fahrzeug angelenkt. Er trägt am Vorderende eine Lasche 3, an der ein in der Zeichnung durch eine strichpunktierte Linie angedeuteter hydraulischer Zylinder 4 angreift, der andererseits bei 5 am Fahrzeug angelenkt ist. Am Vorderende des Rahmens 1 sind Arme 6 vorgesehen, die ein Kugelgelenk 7 tragen, mittels dem das Arbeitsgerät 8, in der Zeichnung eine Pflugschar, am Grundrahmen 1 angelenkt ist. Weiter ist am Vorderende des Grundrahmens ein Dreieckslenker 9 um eine zur Hauptachse parallele Achse 2a schwenkbar gelagert. Der Dreieckslenker 9 ragt nach oben und ist mit einem Zapfen 10 versehen. Ein dazu im wesentlichen paralleler Zapfen 11 ist an der Schar 8 vorgesehen und die beiden Zapfen 10 und 11 sind mittels eines Lenkers 12 als Kopplungsglied verbunden, so daß sich im Zusammenhang mit dem Kugelgelenk eine Art Parallelogrammführung zwischen Lenker 9 und Arbeitsgerät 8 ergibt.

An einer Konsole 13 des Arbeitsgerätes 8 ist ein Zapfen 14 vorgesehen, der parallel zum Zapfen 10 des Lenkers 9 ist und in Fig. vom Zapfen 10 verdeckt wird. An den Zapfen 10 und 14 greift ein in Fig. 2 durch eine strichpunktierte Linie angedeuteter hydraulischer Arbeitszylinder 15 an. Mittels dieses Zylinders kann das Arbeitsgerät um die Achse 16 geschwenkt werden.

Weiter weist das Arbeitsgerät 8 einen Turm 17 auf, der an seinem freien Ende mittels eines Kardangelenkes 18, 19 an einem in Fig. 1 durch eine strichpunktierte Linie angedeuteten hydraulischen Arbeitszylinder 20 angeschlossen ist, weicher bei 21 am Fahrzeug gelenkig angreift. Mittels dieses Arbeitszylinders 20 kann das Arbeitsgerät um die in Fig. 2 mit 22 bezeichnete Achse gekippt werden.

Schließlich sind zwei in Fig. 2 mittels strichpunktierten Linien angedeutete hydraulische Zylinder 23, 24 vorgesehen, die einerseits bei 25, 26 am Grundrahmen 1 und mittels der Kardangelenke 27, 28 am Arbeitsgerät angreifen. Dadurch ist es möglich, dieses um die in Fig. 1 mit 29 bezeichnete Achse zu verschwenken.

Die Erfindung ist nicht auf das dargestellte Ausführungsbeispiel beschränkt. Es kann sowohl die Form des Grundrahmens 1 sowie des Lenkers 9 variieren. Wesentlich ist, daß das Arbeitsgerät unmittelbar mit dem Grundrahmen kardanisch verbunden ist und die die Einstellung des Arbeitsgerätes um die drei Raumachsen bewirkenden hydraulischen Zylinder unmittelbar am Arbeitsgerät angreifen.

## Patentansprüche

Vorrichtung zur Befestigung eines Arbeitsgerätes (8), z. B. der Schar eines Schneepfluges, an einem Fahrzeug, mit einem am Fahrzeug um eine waagrechte, quer zur Fahrzeuglängsrichtung verlaufende Hauptachse (2) verschwenkbaren Grundrahmen (1 der an seinem Vorderende durch ein Kugel- oder Kardangelenk (7) allseitig schwenkbar mit dem Arbeitsgerät (8) verbunden ist, wobei die üblichen zur Einstellung der Arbeitslage des Arbeitsgerätes (8) um die vertikale und die horizontalen, parallel und quer zur Fahrzeuglängsrichtung verlaufenden Achsen vorgesehenen hydraulischen Zylinder (20, 23, 24, 15) unmittelbar am Arbeitsgerät (8) angreifen, dadurch gekennzeichnet, daß das Gelenk (7) am Grundrahmen (1) mittig angeordnet ist, und daß am Vorderende des Grundrahmens (1) ein um eine parallel zur Hauptachse (2) verlaufende Achse (2a) schwenkbarer Lenker (9) angeordnet ist, der etwa senkrecht zum Grundrahmen nach oben gerichtet und mit dem Arbeitsgerät (8) mittels eines etwa parallel zur Fahrzeuglängsrichtung verlaufenden Lenkers (12) verbunden ist, wobei ein parallel zur Hauptachse (2) angeordneter hydraulischer Zylinder (15) einerseits am oberen Ende des Lenkers (12) und andererseits an einer Konsole (13) des Arbeitsgerätes (8) angreift.

## Claims

A device for attaching a tool (8) e. g. the blade of a snow plough, to a vehicle, comprising a base frame (1) pivotable on the vehicle about a horizontal main axis (2) extending transversely of the longitudinal direction of the vehicle, the front end of the frame being connected to the tool (8) so as to be universally pivotable by means of a ball joint or cardan joint (7), the conventional hydraulic cylinders (20, 23, 24, 15) provided for adjustment of the working position of the tool (8) about the vertical and horizontal axes extending parallel and transversely to the longitudinal direction of the vehicle acting directly on the tool (8), characterised in that the joint (7) is disposed centrally on the base frame (1), and a link (9) is disposed at the front end of the base frame (1) and is pivotable about an axis (2a) extending parallel to the main axis (2), said link extending upwards substantially perpendicularly to the base frame and being connected to the tool (8) by means of a link (12) extending substantially parallel to the longitudinal direction of the vehicle, a hydraulic cylinder (15) disposed parallel to the main axis (2) acting, on the one hand, on the top end of the link (12) and, on the other hand, on a bracket (13) of the tool (8).

## Revendications

Dispositif pour le montage d'un instrument travaillant (8) par exemple, de la lame d'un chasse-neige, sur un véhicule, comprenant un cadre de base (1) qui peut pivoter sur le véhicule autour d'un axe principal horizontal (2) orienté transversalement à la direction longitudinale du véhicule et qui est relié à l'instrument travaillant (8) à son extrémité avant, au moyen d'un joint articulé à rotule ou de cardan (7) admettant la rotation dans tous les sens, et dans lequel les vérins hydrauliques habituels (20, 23, 24, 15) utilisés pour régler la position de travail de l'instrument travaillant (8), en le faisant tourner autour de l'axe vertical et de l'axe horizontal qui s'étendent parallèlement et transversalement à la direction longitudinale du véhicule, attaquent directement l'instrument travaillant (8), caractérisé en ce que le joint articulé (7) est monté au milieu du cadre de base (1), et en ce que, à l'extrémité avant du cadre de base (1), est monté un bras oscillant (9) qui peut pivoter autour d'un axe (2a) s'étendant parallèlement à l'axe principal (2), bras oscillant qui est dirigé vers le haut, à peu près perpendiculairement au cadre de base, et qui est relié à l'instrument travaillant (8) au moyen d'un bras oscillant (12) qui s'étend à peu près parallèlement à la direction longitudinale du véhicule, cependant qu'un vérin hydraulique (15) disposé parallèlement à l'axe principal (2) attaque, d'une part, l'extrémité supérieure du bras oscillant (12) et, d'autre part, une console (13) de l'instrument travaillant (8).
